# EUROPÄISCHE PATENTSCHRIFT

(11) **EP 1 248 550 B1**
(45) Veröffentlichungstag und Bekanntmachung des Hinweises auf die Patenterteilung: **22.06.2005**
(21) Anmeldenummer: 00992288.1
(22) Anmeldetag: 28.12.2000
(51) Int. Cl.: A47K 7/00, E03D 9/00, A22B 3/08, B26B 3/06

(54) **REINIGUNGSKÖRPER AUS EDELSTAHL**
CLEANING BODY CONSISTING OF SPECIAL STEEL
CORPS DE NETTOYAGE EN ACIER SPECIAL

(30) Priorität: 17.01.2000 DE 10001728
(43) Veröffentlichungstag der Anmeldung: 16.10.2002
(73) Patentinhaber: Zielonka, Dirk, 33689 Bielefeld (DE)
(72) Erfinder: Zielonka, Dirk, 33689 Bielefeld (DE)
(74) Vertreter: Gesthuysen, Hans Dieter, Dipl.-Ing.
(86) Internationale Anmeldenummer: PCT/EP2000/013304
(87) Internationale Veröffentlichungsnummer: WO 2001/052711

(56) Entgegenhaltungen:
- DE-U- 29 812 925
- DATABASE WPI Section Ch, Week 199242 Derwent Publications Ltd., London, GB; Class D22, AN 1992-340703 XP002172512 & BR 9 200 222 A (FERNANDO DE SOUZA), 15. September 1992 (1992-09-15)

## Beschreibung

Die Erfindung betrifft die Verwendung eines Reinigungskörpers aus Edelstahl zum Reinigen der menschlichen Haut, insbesondere unter fließendem Wasser. Die Erfindung betrifft ferner die Verwendung eines Edelstahlkörpers als WC-Stein. Die Erfindung betrifft schließlich auch die Verwendung eines mit der Umgebungsluft sowie Wasser in Kontakt stehenden Edelstahlkörpers zur Geruchsreinigung der Umgebungsluft.

Aus hygienischen und ästhetischen Gründen besteht für jeden Menschen regelmäßig der Bedarf, sich die Hände zu waschen. Insbesondere nach körperlicher Arbeit, nämlich z. B. Arbeit an technischen Maschinen oder Arbeit bei der Lebensmittelverwertung und -zubereitung, kommt es häufig zu einer optisch erkennbaren Verschmutzung der Hände, die meistens mit einer starken Geruchsbelastung der Hände kombiniert ist. Die optisch erkennbare Verschmutzung der Hände wird durch Händewaschen mit einer herkömmlichen Seife und/oder mit einer Waschpaste gegebenenfalls unter zusätzlicher Zuhilfenahme von Bürsten entfernt. Insbesondere bei der Verwendung von Bürsten kommt es dabei mitunter zu einer erheblichen Belastung der Hautoberfläche. Trotzt dieser intensiven und die Haut teilweise stark belastenden Behandlung ist es jedoch oft nur möglich, lediglich die optisch sichtbaren Verschmutzungen von den Händen abzuwaschen. Was jedoch nicht leicht entfernbar ist und somit häufig verbleibt sind unangenehme Gerüche, die z. B. von Schmiermitteln und Ölen, z. B. Waffenöl, oder bestimmten Lebensmitteln, wie z. B. Fisch oder Knoblauch, herrühren. Mit Duftseifen lassen sich diese Gerüche ebenfalls nicht rückstandsfrei entfernen, sondern die Gerüche werden lediglich für eine gewisse, meist kurze Zeit durch den Duft der Seife verdeckt.

Die oben angesprochenen Probleme unangenehm riechender Hände treten jedoch nicht nur im Arbeitsbereich oder im Freizeitbereich, wie bei z. B. Jägern und Anglern auf, die mit Waffenöl hantieren bzw. intensiv mit Fischschleim in Berührung kommen, sondern auch in anderen ganz alltäglichen Bereichen, wie z. B. bei Rauchern, die häufig über stark nach Nikotin riechende Finger klagen. Einen belästigenden, wenn auch nicht in gleichem Maße unangenehmen Geruch, können z. B. auch die Hände von Masseuren oder von Krankenhaus- bzw. Pflegepersonal aufweisen, die mit stark riechenden Salben oder Pflegemittel umgegangen sind und es wünschen, den entsprechenden Geruch nach Feierabend vollständig von ihren Händen zu entfernen.

Aus der BR-A-9200222 ist es bekannt, Knoblauchgeruch von den Händen zu entfernen, indem eine kleine, flache Edelstahlplatte unter fließendem Wasser in der Hand gehalten wird.

Es die Aufgabe der Erfindung, eine Möglichkeit bereitzustellen, kostengünstig und mit einfachen Mitteln Gerüche von der Haut, insbesondere den Händen, oder aus der Umgebungsluft schnell und rückstandsfrei zu entfernen.

Gelöst wird diese Aufgabe durch die Gegenstände der Patentansprüche 1, 2 und 3.

Der Reinigungskörper wird dabei zur Geruchsentfernung von den Händen derart verwendet, daß dieser, ähnlich wie bei herkömmlicher Seife, unter fließendem Wasser für etwa 10 bis 20 Sekunden zwischen den Händen gerieben wird.

Für den Reinigungskörper sind verschiedene Edelstähle verwendbar. Besonders gute Ergebnisse bei der Geruchsbeseitigung werden jedoch mit Reinigungskörpern aus Edelstahl mit der Werkstoffnummer 1.4301 und insbesondere aus Edelstahl mit der Werkstoffnummer 1.4571 erzielt.

Die abschließend spanabhebend bearbeitete Oberfläche des reinigungsaktiven Bereichs des Reinigungskörpers läßt sich auf einfache Weise und mit besonders guten Eigenschaften für die Geruchsentfernung dann erzielen, wenn der Reinigungskörper aus Vollmaterial hergestellt wird. Dann ist nämlich gewährleistet, daß die Materialstruktur des Edelstahls im wesentlichen ihren ursprünglichen Zustand aufweist, was die Grundlage für eine optimale Geruchsentfernung ist.

Für den Reinigungskörper sind grundsätzlich alle gut und einfach handhabbaren Abmessungen und Formen denkbar, insbesondere solche Abmessungen und Formen, die auch für herkömmlichen Waschseifen verwendet werden. Eine bevorzugte Weiterbildung des Reinigungskörpers besteht jedoch darin, daß dieser die Form einer kreisrunden oder einer ovalen Scheibe aufweist. Hat der Reinigungskörper die Form einer kreisrunden Scheibe ist es besonders bevorzugt, wenn auf wenigstens einer Flachseite der kreisrunden Scheibe - besonders bevorzugt auf beiden Flachseiten der kreisrunden Scheibe - ein kegelförmiger Abschnitt vorgesehen ist. Ein solcher kegelförmiger Abschnitt erleichtert die Handhabung des erfindungsgemäßen Reinigungskörpers, da er sich auf diese Weise der Form der Handinnenfläche besonders gut anpaßt, wodurch ein besonders intensiver und großflächiger Hautkontakt erzielt wird. Je größer und besser der Hautkontakt des Reinigungskörpers ist, um so besser ist nämlich seine Wirkung bei der Geruchsentfernung. Demgemäß wird eine besonders gute Wirkung des Reinigungskörpers auch dann erzielt, wenn er linsenförmig ausgebildet ist.

Insbesondere bei der Ausbildung des Reinigungskörpers in der Form einer Scheibe oder einer Linse weist dieser mehrere Kanten auf. Solche Kanten sind der Reinigungswirkung, d. h. der Wirkung bei der Geruchsentfernung durch den Reinigungskörper, nicht abträglich. Jedoch führen solche Kanten dazu, daß sich der Reinigungskörper in der Hand unangenehm anfühlt und im schlimmsten Fall sogar zu kleinen Verletzungen der Hand führen kann. Insofern besteht eine bevorzugte Weiterbildung des Reinigungskörpers darin, daß die Kanten des Reinigungskörpers abgerundet sind. Dementsprechend können die Kanten auch gefast sein.

Grundsätzlich ist es möglich, den Reinigungskörper aus mehreren Teilen zusammenzusetzen. Es ist jedoch bevorzugt, daß der Reinigungskörper einstükkig ausgebildet ist.

Die größte Reinigungswirkung des Reinigungskörpers wird dann erzielt, wenn ein maximal großer reinigungsaktiver Bereich vorgesehen ist. Gemäß einer alternativen Weiterbildung des Reinigungskörpers ist jedoch auch vorgesehen, daß auf einem von dem reinigungsaktiven Bereich verschiedenen Bereich eine Beschichtung, eine Beschriftung, eine Politur oder ein Kunststoffüberzug vorgesehen ist. Auf diese Weise kann der Reinigungskörper z. B. mit einem Hersteller- oder Produktnamen versehen werden, so daß sein Vertrieb als Markenerzeugnis erleichtert wird. Eine Politur oder eine Beschichtung kann aus ästhetischen Gründen vorgesehen sein, und eine Kunststoffüberzug kann dann vorteilhaft sein, wenn ein Ablegen der Metallfläche auf einen sensiblen Untergrund gegebenenfalls zu dessen Beschädigung führen könnte.

Gemäß einer bevorzugten Weiterbildung des Reinigungskörpers ist vorgesehen, daß dieser wenigstens eine Ausnehmung oder eine Bohrung aufweist. Auf diese Weise vermindert sich zwar die Fläche, in der der reinigungsaktive Bereich vorgesehen sein kann, andererseits jedoch wird auf diese Weise eine Gewichtsersparnis erzielt. Diesbezüglich ist es besonders bevorzugt, daß die Ausnehmung oder die Bohrung außerhalb des reinigungsaktiven Bereichs vorgesehen ist.

Damit der Reinigungskörper wirkungsvoll handhabbar ist und eine ausreichend große Reinigungswirkung mit diesem erzielbar ist, ist es bevorzugt, daß die Längserstreckung des Reinigungskörpers wenigstens 2 cm - vorzugsweise wenigstens 4 cm - beträgt. Auf diese Weise wird eine ausreichend große und ausreichend lange Fläche und damit ein ausreichend langer Weg bereitgestellt, um mit der Hand über diese Fläche reiben zu können, was wesentlich für den Effekt der Geruchsentfernung ist.

Der WC-Stein ist aus Edelstahl hergestellt und weist wenigstens einen aktiven Bereich auf, der von einem zugänglichen Bereich seiner Oberfläche gebildet ist, wobei der aktive Bereich abschließend spanabhebend bearbeitet ist.

Die geruchsvernichtende bzw. geruchsverringernde Wirkung des WC-Steins beruht im wesentlichen auf dem gleichen Prinzip, wie die Wirkung des weiter oben beschriebenen Reinigungskörpers zum Reinigen der menschlichen Haut. Dementsprechend ist der WC-Stein vorzugsweise aus Edelstahl mit der Werkstoffnummer 1.4571 oder aus Edelstahl mit der Werkstoffnummer 1.4301 hergestellt. Diesbezüglich ist es ebenfalls besonders bevorzugt, daß der WC-Stein aus Vollmaterial hergestellt ist.

Grundsätzlich kann der WC-Stein ähnliche Formen bzw. Größen wie der erfindungsgemäße Reinigungskörper zum Reinigen der menschlichen Haut aufweisen.

Wie auch der Reinigungskörper zum Reinigen der menschlichen Haut, kann der WC-Stein aus mehreren Teilen zusammengesetzt sein, vorzugsweise ist er jedoch einstückig ausgebildet.

Einer der größten Vorteile des WC-Steins liegt darin, daß er genau dieselbe Funktion übernimmt, wie herkömmliche WC-Steine aus Seife, nämlich geruchsverringernd bzw. geruchsvernichtend wirkt, dabei jedoch im Gegensatz zu den herkömmlichen WC-Steinen aus Seife nicht aufgebraucht wird. Im Prinzip hat der WC-Stein eine beliebig lange Lebensdauer, muß also niemals ausgetauscht werden.

Die Funktion des WC-Steins, geruchsverringernd bzw. geruchsvernichtend zu wirken, wenn er mit der Umgebungsluft in Kontakt steht und von Wasser umspült wird, ist auch für andere Einsatzgebiete verwendbar. Erfindungsgemäß ist eine Verwendung eines mit der Umgebungsluft sowie mit Wasser in Kontakt stehenden Edelstahlkörpers zur Geruchsreinigung der Umgebungsluft vorgesehen, wobei der Edelstahlkörper wenigsten einen Reinigungsaktivenbereich aufweist, der von einem zugänglichen Bereich der Oberfläche des Edelstahlkörpers gebildet und abschließend spanabhebend bearbeitet ist.

Im einzelnen gibt es nun eine Vielzahl von Möglichkeiten, die Erfindung auszugestalten und weiterzubilden. Dazu wird einerseits auf die den unabhängigen Patentansprüchen nachgeordneten Patentansprüche und andererseits auf die nachfolgende Beschreibung bevorzugter Ausführungsbeispiele unter Bezugnahme auf die Zeichnung verwiesen. In der Zeichnung zeigt:
- Fig. 1a: einen Reinigungskörper in einer Seitenansicht und
- Fig. 1b: den Reinigungskörper in einer Ansicht schräg von oben.

Aus Fig. 1 ist ein Reinigungskörper zur erfindungsgemäßen Verwendung in einer Seitenansicht ersichtlich. Der Reinigungskörper ist aus Edelstahl mit der Werkstoffnummer 1.4571 aus dem Vollen gedreht. Der Reinigungskörper ist linsenförmig und weist einen Durchmesser von 49 mm auf. Die Dicke des Reinigungskörpers am äußersten Rand beträgt 12 mm, und in der Mitte beträgt die Dicke des Reinigungskörpers 16 mm.

Da der Reinigungskörper aus einem Stab aus Vollmaterial gedreht ist, ist die gesamte Oberfläche des Reinigungskörpers abschließend spanabhebend bearbeitet. Darüber hinaus sind in dem Reinigungskörper auch keine Ausnehmungen oder Bohrungen vorgesehen, so daß der Reinigungskörper zwar ein beträchtliches Gewicht aufweist, sich jedoch angenehm und gut anfassen läßt und eine große reinigungsaktive Fläche bietet.

## Patentansprüche

1. Verwendung eines Reinigungskörpers aus Edelstahl zum Reinigen der menschlichen Haut, insbesondere unter fließendem Wasser, wobei der Reinigungskörper wenigstens einen reinigungsaktiven Bereich aufweist, der von einem zugänglichen Bereich der Oberfläche des Reinigungskörpers gebildet, wird **dadurch gekennzeichnet, daß** der reinigungsaktive Bereich, durch Abdrehen abschließend spanabhebend bearbeitet ist.

2. Verwendung eines Edelstahlkörpers als WC-Stein, wobei der Edelstahlkörper wenigstens einen reinigungsaktiven Bereich aufweist, der von einem zugänglichen Bereich der Oberfläche des Edelstahlkörpers gebildet und abschließend spanabhebend bearbeitet ist.

3. Verwendung eines mit der Umgebungsluft sowie mit Wasser in Kontakt stehenden Edelstahlkörpers zur Geruchsreinigung der Umgebungsluft, wobei der Edelstahlkörper wenigstens einen reinigungsaktiven Bereich aufweist, der von einem zugänglichen Bereich der Oberfläche des Edelstahlkörpers gebildet und abschließend spanabhebend bearbeitet ist.

## Claims

1. Use of a cleaning body made of special steel for the cleaning of human skin, in particular under running water, whereby the cleaning body has at least one cleaning-active area, which is formed by an accessible area of the surface of the cleaning body, **characterised in that** the cleaning-active area is finally machined down by turning.

2. Use of a special steel body as a WC stone, whereby the special steel body has at least one cleaning-active area, which is formed by an accessible area of the surface of the special steel body and is finally machined down.

3. Use of a special steel body in contact with the ambient air and with water for the odour cleaning of the ambient air, whereby the special steel body has at least one cleaning-active area, which is formed by an accessible area of the surface of the special steel body and is finally machined down.

## Revendications

1. Utilisation d'un corps de nettoyage en acier fin pour le nettoyage de la peau humaine, en particulier sous l'eau courante, le corps de nettoyage présentant au moins une zone active nettoyante, qui est formée par une zone accessible de la surface du corps de nettoyage, **caractérisé en ce que** la zone active nettoyage est travaillée en rotation par enlèvement de matière.

2. Utilisation d'un corps en acier fin en tant que boule déodorante pour cuvette de WC, le corps en acier fin présentant au moins une zone active nettoyante, qui est formée par une zone accessible de la surface du corps en acier fin et qui est travaillée en rotation par enlèvement de matière.

3. Utilisation d'un corps en acier se trouvant en contact avec l'eau et l'air ambiant pour éliminer les mauvaises odeur de l'air ambiant, le corps en acier fin présentant au moins une zone active nettoyante, qui est formée par une zone accessible de la surface du corps de nettoyage et qui est travaillée en rotation par enlèvement de matière.
